# EUROPÄISCHE PATENTSCHRIFT

(11) **EP 1 624 102 B1**
(45) Veröffentlichungstag und Bekanntmachung des Hinweises auf die Patenterteilung: **05.09.2007**
(21) Anmeldenummer: 05106888.0
(22) Anmeldetag: 27.07.2005
(51) Int. Cl.: D21F 1/18

(54) **Schüttelvorrichtung zum Hin- und Herbewegen eines Körpers entlang einer Achse desselben**
Shaking device for reciprocatingly moving a body along an axis thereof
Dispositif pour agiter un corps axialement en va-et-vient

(30) Priorität: 05.08.2004 DE 102004037993
(43) Veröffentlichungstag der Anmeldung: 08.02.2006
(73) Patentinhaber: Voith Patent GmbH, 89522 Heidenheim (DE)
(72) Erfinder: Berretz, Willi, 52249 Eschweiler (DE)
(74) Vertreter: Kunze, Klaus

(56) Entgegenhaltungen:
- WO-A-20/05059244
- DE-A1- 19 704 730

## Beschreibung

Die Erfindung betrifft eine Schüttelvorrichtung zum Hin- und Herbewegen eines Körpers entlang einer Achse desselben, insbesondere einer Walze einer eine Faserstoffbahn herstellenden Maschine, die einen ersten, mit dem Körper in Richtung der Körperachse verbundenen Exzenterantrieb mit einem ersten Motor und einen zweiten, mit dem Körper in Richtung der Körperachse verbundenen Exzenterantrieb mit einem zweiten Motor aufweist, wobei die Exzenterlage der beiden Exzenterantriebe gegeneinander verstellbar ist, um den Hub der Hin- und Herbewegung des Körpers einzustellen, und wobei die beiden Exzenterantriebe auf bzw. in einer gemeinsamen und beweglichen bzw. verfahrbaren Einrichtung gelagert sind, und die ein System zur Zentrierung bzw. zur Beibehaltung eines gemeinsamen Nullpunkts zwischen dem Körper und der Einrichtung in Bezug auf von außen wirkende Störgrößen aufweist.

Die Erfindung betrifft ferner ein Verfahren zum Hin- und Herbewegen eines Körpers entlang einer Achse desselben, insbesondere einer Walze einer eine Faserstoffbahn herstellenden Maschine, mit den Merkmalen des Oberbegriffs des unabhängigen Anspruchs 9.

Eine solche Schüttelvorrichtung und ein solches Schüttelverfahren zum Hin- und Herbewegen eines Körpers sind aus der deutschen Offenlegungsschrift DE 197 04 730 A1 bekannt.

Diese weitgehend reaktionskräftefrei arbeitende Schüttelvorrichtung basiert auf direkt angetriebenen Massenpaaren mittels hochdynamischer Drehstromantriebe mit Winkelgleichlaufregelung, wobei die Massenpaare in einer hydrostatisch gelagerten Einrichtung, beispielsweise einem Schlitten, einem Gestell oder einem Rahmen, angeordnet sind.

Durch die Verstellung des Winkels zwischen den beiden Massenpaaren von 0 bis 180° (in Umlaufrichtung) kann eine an einer Schüttelstange wirkende Massenkraft stufenlos eingestellt werden. Über die Drehgeschwindigkeit der beiden Massenpaare kann ebenfalls die Frequenz stufenlos eingestellt werden.

Die Übertragung der erzeugten Rotationsenergie erfolgt mittels der Schüttelstange auf die beispielhafte Brustwalze einer eine Faserstoffbahn herstellenden Maschine. Die Einheit "Schlitten mit Brustwalze" ist ein in horizontaler Richtung - mit einem gemeinsamen mechanischen Nullpunkt - frei schwingendes System.

Die Zentrierung bzw. Beibehaltung des gemeinsamen Nullpunkts in Bezug auf von außen wirkende Störgrößen wird durch ein System erreicht, welches eine von mehreren Zentrierfedern erzeugte Federvorspannung aufweist. Die Zentrierfedern des Systems sind dabei zwischen der Einrichtung und ortsfesten Bauteilen oder dergleichen angeordnet.

Nachteilhaft an diesem System ist, dass die Zentrierung der Federn an die jeweilige Einbausituation angepasst werden muss. Überdies weisen die Zentrierfedern möglicherweise Resonanzen im möglichen Arbeitsbereich auf und es werden zudem ständig Reaktionskräfte in das Fundament übertragen.

Der Erfindung liegt die Aufgabe zugrunde, eine Schüttelvorrichtung und ein entsprechendes Schüttelverfahren der eingangs genannten Art zu schaffen, welche eine "sanfte" Lagekorrektur der Einrichtung nur durchführen, wenn von außen wirkende Störgrößen auf die Schüttelvorrichtung einwirken. Dabei soll die Schüttelvorrichtung wirtschaftlich und praxisnah ausgeführt sein.

Diese Aufgabe wird bei einer Schüttelvorrichtung erfindungsgemäß dadurch gelöst, dass als System zur Zentrierung bzw. zur Beibehaltung eines gemeinsamen Nullpunkts zwischen dem Körper und der Einrichtung in Bezug auf von außen wirkende Störgrößen eine von einer Regeleinrichtung beaufschlagte motorische Verstelleinrichtung vorgesehen ist.

Die erfindungsgemäße Aufgabe wird somit vollkommen gelöst.

Es entfallen also die bisherige Federvorspannung und die damit verbundenen Nachteile. Das System weist folglich keine mechanischen Verschleißteile mehr auf und die Entstehung von Resonanzen wird gänzlich unterbunden. Im Idealfall, das heißt, wenn auf die frei schwingende Schüttelvorrichtung keine Störgrößen wirken, verhält sich die motorische Verstelleinrichtung passiv. Im Falle einer Störgrößeneinwirkung wird über die motorische Verstelleinrichtung eine der Störgröße entgegenwirkende Kraft aufgeschaltet, so dass die Soll-Nullposition über die Regeleinrichtung eingehalten wird.

In bevorzugten praktischen Ausführungen ist vorgesehen, dass die motorische Verstelleinrichtung ein ortsfest angeordnetes Primärteil und ein an der beweglichen bzw. verfahrbaren Einrichtung angeordnetes Sekundärteil aufweist oder dass die motorische Verstelleinrichtung ein an der beweglichen bzw. verfahrbaren Einrichtung angeordnetes Primärteil und ein ortsfest angeordnetes Sekundärteil aufweist. Die motorische Verstelleinrichtung kann also je nach Anwendungsfall bei gleich bleibenden Betriebseigenschaften angeordnet werden.

Dabei umfasst die motorische Verstelleinrichtung bevorzugt einen Elektromotor, insbesondere einen Drehstrom-Linearmotor, oder einen Hydraulik- oder Pneumatikantrieb, wobei das Gehäuse des Elektromotors bzw. des Hydraulik- oder Pneumatikantriebs idealerweise ortsfest und der Abtrieb idealerweise an der beweglichen bzw. verfahrbaren Einrichtung angeordnet ist. Durch diese Ausgestaltung lassen sich die Längen der Versorgungsleitungen auf ein Minimum bei ortsfester Lage reduzieren. Weiterhin eignen sich diese Antriebe zum Zwecke des Antriebs der Verstelleinrichtung ganz besonders, da sie weitestgehend berührungs- und verschleißfrei arbeiten. Des Weiteren kann beispielsweise bei einem Elektromotor bei Bedarf das vorhandene Hydrauliköl der Einrichtungshydrostatik als Kühlmedium für den Primärteil des Antriebes verwendet werden.

In weiterer günstiger Ausführung ist vorgesehen, dass die Regeleinrichtung mindestens einen an der Einrichtung angeordneten Sensor zur Erfassung der Ist-Position und einen Regler mit einem Sollwertgeber und einer über eine Leistungsstelle auf die Verstelleinrichtung geschaltete Stellgröße umfasst. Dabei können die motorische Verstelleinrichtung mittels Elektromotor, die Leistungsstelle des Linearantriebes an den bereits vorhandenen Gleichspannungszwischenkreis der beiden Drehstrom-Exzenterantriebe elektrisch angekoppelt werden. Der Leistungssteller für den Linearmotor würde somit nur aus einem Umrichter bestehen und die elektrische Energie würde aus dem gemeinsamen Gleichspannungszwischenkreis entnommen oder zurückgespeist.

Ferner ist der Sensor bevorzugt als Wegsensor ausgebildet und über die Regeleinrichtung ist vorzugsweise eine beliebige Soll-Nullposition der beweglichen bzw. verfahrbaren Einrichtung vorgebbar. Diese Ausgestaltung der Regeleinrichtung ermöglicht einen Einsatz in einer Vielzahl von möglichen Applikationen, wobei auf bewährte und kostengünstige Regelungskomponenten zurückgegriffen werden kann.

Die erfindungsgemäße Aufgabe wird bei einem Schüttelverfahren dadurch gelöst, dass als System eine von einer Regeleinrichtung beaufschlagte motorische Verstelleinrichtung vorgesehen wird.

Dabei ergeben sich die bereits angeführten Vorteile der erfindungsgemäßen Schüttelvorrichtung.

Weitere Merkmale und Vorteile der vorliegenden Erfindung ergeben sich aus der nachfolgenden Beschreibung von bevorzugtem Ausführungsbeispiel unter Bezugnahme auf die Zeichnung.

Es zeigen
- Figur 1:: eine Seitenansicht einer bekannten Schüttelvorrichtung zum Hin- und Herbewegen einer Walze einer eine Faserstoffbahn herstellenden Maschine;
- Figur 2:: eine Seitenansicht einer erfindungsgemäßen Schüttelvorrichtung zum Hin- und Herbewegen einer Walze einer eine Faserstoffbahn herstellenden Maschine; und
- Figur 3:: eine Seitenansicht einer weiteren erfindungsgemäßen Schüttelvorrichtung zum Hin- und Herbewegen einer Walze einer eine Faserstoffbahn herstellenden Maschine.

Die Figur 1 zeigt eine Seitenansicht einer bekannten Schüttelvorrichtung 1 zum Hin- und Herbewegen einer Walze 2 einer nicht dargestellten und eine Faserstoffbahn herstellenden Maschine.

Die Walze 2 ist an schematisch angedeuteten Walzenlagern 3, 4 drehbar und in Axialrichtung beweglich gelagert. Die Walze 2 ist mittels einer im Allgemeinen lösbar ausgestalteten Kupplung 5 mit der Schüttelvorrichtung 1 verbunden. Die Schüttelvorrichtung 1 dient zum Schütteln der Walze 2 in der Axialrichtung der Walze 2, wie es durch einen Doppelpfeil 6 angedeutet ist.

Die Schüttelvorrichtung 1 weist eine Einrichtung 7, beispielsweise einen Schlitten, ein Gestell oder einen Rahmen, auf, die an Einrichtungslagern 8, 9 in Richtung des Doppelpfeils 6, also in Axialrichtung der Walze 2 beweglich oder verfahrbar gelagert ist.

Die Einrichtung 7 ist an einem axialen Ende mit einer Antriebsstange 10 versehen, die in die Kupplung 5 übergeht, derart, dass eine Hin- und Herbewegung der Einrichtung 7 zu einer entsprechenden Hin- und Herbewegung der Walze 2 führt.

Hierzu sind an der Einrichtung 7 ein erster Exzenterantrieb 11 und ein zweiter Exzenterantrieb 11 vorgesehen.

Der erste Exzenterantrieb 11 ist durch ein Paar von Schwungmassenkörpern 14, 15 gebildet, die symmetrisch zu einer Walzenachse 13 der Walze 2 drehbar in der Einrichtung 7 gelagert sind. Der zweite Exzenterantrieb 12 ist durch ein Paar von Schwungmassenkörpern 16, 17 gebildet, die ebenfalls symmetrisch zu der Walzenachse 13 drehbar in der Einrichtung 7 gelagert sind.

Die Schwungmassenkörper 14, 15 bzw. 16, 17 der jeweiligen Exzenterantriebe 11, 12 sind rotationsmäßig miteinander gekoppelt (vergleiche Figur 2).

Weiterhin ist ein System 18 vorgesehen, das die Zentrierung bzw. Beibehaltung des gemeinsamen Nullpunkts N (Kreis mit Doppelpfeil) in Bezug auf von außen wirkende Störgrößen bewirkt. Das System 18 um fasst mehrere eine jeweilige Federvorspannung erzeugende Zentrierfedern 19, die zwischen der Einrichtung 7 und ortsfesten und beispielsweise auf dem Fundament befestigten Bauteilen 20 angeordnet sind. Die Zentrierfedern 19 wirken dabei insbesondere in der Axialrichtung der Walze 2, wie es durch einen Doppelpfeil 6 angedeutet ist.

Die Figur 2 zeigt eine Seitenansicht einer erfindungsgemäßen Schüttelvorrichtung 1 zum Hin- und Herbewegen einer Walze 2 einer nicht dargestellten und eine Faserstoffbahn herstellenden Maschine. Hinsichtlich des prinzipiellen Aufbaus dieser Schüttelvorrichtung 1 wird auf die Beschreibung der Schüttelvorrichtung 1 der Figur 1 verwiesen.

An der Einrichtung 7 sind ferner ein Beschleunigungssensor 21 und ein Wegsensor 22 vorgesehen, die die Beschleunigung und die Position der Einrichtung 7 aufnehmen und das Beschleunigungssignal an eine Regeleinrichtung 23 weiterleiten. Die Regeleinrichtung 23 steuert zwei Motoren 24, 25 an, die jeweils durch einen hochdynamischen Drehstrommotor gebildet sind. Der erste Motor 24 treibt einen der Schwungmassenkörper 14, 15 des ersten Exzenterantriebs 11 an, wobei sich der andere Schwungmassenkörper des ersten Exzenterantriebs 11 aufgrund der rotationsmäßigen Kopplung immer mitdreht. Gleichermaßen treibt der zweite Motor 25 einen der Schwungmassenkörper 16, 17 des zweiten Exzenterantriebs 12 an, wobei sich der andere Schwungmassenkörper des zweiten Exzenterantriebs 12 aufgrund der rotationsmäßigen Kopplung immer mitdreht. Die Kopplung zwischen den Motoren 24, 25 und den entsprechenden Exzenterantrieben 11, 12 ist aus Übersichtsgründen lediglich schematisch angedeutet.

Die Regeleinrichtung 23 führt eine vorliegend "Winkelgleichlauf-Regelung" genannte Art von Regelung durch, was bedeutet, dass die Regeleinrichtung 23 den Verstellwinkel zwischen den Exzentermassen 14, 15 und den Exzentermassen 16, 17 einstellbar regelt. Hinsichtlich der weiteren Beschreibung dieser "Winkelgleichlauf-Regelung" wird auf die bereits angeführte deutsche Offenlegungsschrift DE 197 04 730 A1 verwiesen.

Das System 18 umfasst nun eine von einer Regeleinrichtung 26 beaufschlagte motorische Verstelleinrichtung 27, deren Primärteil 28 ortsfest und deren Sekundärteil 29 an der beweglichen bzw. verfahrbaren Einrichtung 7 angeordnet ist. Selbstverständlich kann auch das Primärteil 28 an der beweglichen bzw. verfahrbaren Einrichtung 7 und das Sekundärteil 29 ortsfest angeordnet sein.

Die motorische Verstelleinrichtung 27 ist in der Ausführung der Figur 2 ein Elektromotor 30, insbesondere ein Drehstrom-Linearmotor, dessen Gehäuse (Primärteil) 31 ortsfest und dessen Abtrieb (Sekundärteil) 32 an der beweglichen bzw. verfahrbaren Einrichtung 7 angeordnet ist. Die motorische Verstelleinrichtung 27 kann in weiterer Ausführung auch einen Hydraulik- oder Pneumatikantrieb umfassen.

Die Regeleinrichtung 26 umfasst mindestens einen an der Einrichtung 7 angeordneten Sensor 33 zur Erfassung der Ist-Position I und einen Regler 34 mit einem Sollwertgeber 35 und einer über eine Leistungsstelle 36 auf die Verstelleinrichtung 27 geschaltete Stellgröße x. Die Schaltung der Stellgröße x auf die Verstelleinrichtung 27 erfolgt im Regelfall auf das Primärteil 31. Der Sensor 33 ist dabei als bekannter Wegsensor 33 ausgebildet und vorzugsweise in der Axialrichtung der Walze 2 angeordnet. Weiterhin ist über die Regeleinrichtung 26 eine beliebige Soll-Nullposition N (Kreis mit Doppelpfeil) der beweglichen bzw. verfahrbaren Einrichtung 7 vorgebbar.

Dabei können die motorische Verstelleinrichtung mittels Elektromotor, die Leistungsstelle des Linearantriebes an den bereits vorhandenen Gleichspannungszwischenkreis der beiden Drehstrom-Exzenterantriebe elektrisch angekoppelt werden. Der Leistungssteller für den Linearmotor würde somit nur aus einem Umrichter bestehen und die elektrische Energie würde aus dem gemeinsamen Gleichspannungszwischenkreis entnommen oder zurückgespeist.

Die Figur 3 zeigt eine Seitenansicht einer weiteren erfindungsgemäßen Schüttelvorrichtung 1 zum Hin- und Herbewegen einer Walze 2 einer nicht dargestellten und eine Faserstoffbahn herstellenden Maschine. Da der prinzipielle Aufbau dieser Schüttelvorrichtung 1 dem prinzipiellen Aufbau der Schüttelvorrichtung 1 der Figur 1 entspricht, wird auf deren Beschreibung verwiesen.

Das System 18 umfasst wiederum eine von einer Regeleinrichtung 26 beauf - schlagte motorische Verstelleinrichtung 27, deren Primärteil 28 ortsfest und deren Sekundärteil 29 an der beweglichen bzw. verfahrbaren Einrichtung 7 angeordnet ist.

Die motorische Verstelleinrichtung 27 ist in der Ausführung der Figur 3 ein Drehstrom-Linearmotor 30, dessen Gehäuse (Primärteil) 31 ortsfest und dessen Abtrieb (Sekundärteil) 32 an der beweglichen bzw. verfahrbaren Einrichtung 7 angeordnet ist.

Die Regeleinrichtung 26 umfasst mindestens einen an der Einrichtung 7 angeordneten Sensor 33 zur Erfassung der Ist-Position I und einen Regler 34 mit einem Sollwertgeber 35 und einer über eine Leistungsstelle 36 auf die Verstelleinrichtung 27 geschaltete Stellgröße x. Die Schaltung der Stellgröße x auf die Verstelleinrichtung 27 erfolgt im Regelfall auf das Primärteil 31. Der Sensor 33 ist dabei als bekannter Wegsensor 33 ausgebildet und vorzugsweise in der Axialrichtung der Walze 2 angeordnet. Weiterhin ist über die Regeleinrichtung 26 eine beliebige Soll-Nullposition N (Kreis mit Doppelpfeil) der beweglichen bzw. verfahrbaren Einrichtung 7 vorgebbar.

Die erfindungsgemäße Schüttelvorrichtung 1 eignet sich in hervorragender Weise zur Durchführung des erfindungsgemäßen Verfahrens zum Hin- und Herbewegen eines Körpers 2 entlang einer Achse desselben, insbesondere einer Walze 2 einer eine Faserstoffbahn herstellenden Maschine.

Zusammenfassend ist festzuhalten, dass durch die Erfindung eine Schüttelvorrichtung und ein entsprechendes Schüttelverfahren der eingangs genannten Art geschaffen werden, welche eine "sanfte" Lagekorrektur der Einrichtung nur durchführen, wenn von außen wirkende Störgrößen auf die Schüttelvorrichtung einwirken.

### Bezugszeichenliste

- 1: Schüttelvorrichtung
- 2: Körper, Walze
- 3, 4: Walzenlager
- 5: Kupplung
- 6: Doppelpfeil
- 7: Einrichtung
- 8, 9: Einrichtungslager
- 10: Antriebsstange
- 11: Erster Exzenterantrieb
- 12: Zweiter Exzenterantrieb
- 13: Walzenachse
- 14, 15: Schwungmassenkörper
- 16, 17: Schwungmassenkörper
- 18: System
- 19: Zentrierfeder
- 20: Bauteil
- 21: Beschleunigungssensor
- 22: Wegsensor
- 23: Regeleinrichtung
- 24,25: Motor
- 26: Regeleinrichtung
- 27: Verstelleinrichtung
- 28: Primärteil
- 29: Sekundärteil
- 30: Elektromotor
- 31: Gehäuse
- 32: Abtrieb
- 33: Sensor
- 34: Regler
- 35: Sollwertgeber
- 36: Leistungsstelle

- I: Ist-Position
- N: Nullpunkt (Kreis mit Doppelpfeil)
- x: Stellgröße

## Patentansprüche

1. Schüttelvorrichtung (1) zum Hin- und Herbewegen eines Körpers (2) entlang einer Achse desselben, insbesondere einer Walze (2) einer eine Faserstoffbahn herstellenden Maschine, die
einen ersten, mit dem Körper (2) in Richtung der Körperachse verbundenen Exzenterantrieb (11) mit einem ersten Motor (24) und
einen zweiten, mit dem Körper (2) in Richtung der Körperachse verbundenen Exzenterantrieb (12) mit einem zweiten Motor (25) aufweist,
wobei die Exzenterlage der beiden Exzenterantriebe (11, 12) gegeneinander verstellbar ist, um den Hub der Hin- und Herbewegung des Körpers (2) einzustellen, und
wobei die beiden Exzenterantriebe (11, 12) auf bzw. in einer gemeinsamen und beweglichen bzw. verfahrbaren Einrichtung (7) gelagert sind, und
die ein System (18) zur Zentrierung bzw. zur Beibehaltung eines gemeinsamen Nullpunkts (N) zwischen dem Körper (2) und der Einrichtung (7) in Bezug auf von außen wirkende Störgrößen aufweist,
**dadurch gekennzeichnet,**
**dass** als System (18) eine von einer Regeleinrichtung (26) beaufschlagte motorische Verstelleinrichtung (27) vorgesehen ist.

2. Schüttelvorrichtung (1) nach Anspruch 1,
**dadurch gekennzeichnet,**
**dass** die motorische Verstelleinrichtung (27) ein ortsfest angeordnetes Primärteil (28) und ein an der beweglichen bzw. verfahrbaren Einrichtung (7) angeordnetes Sekundärteil (29) aufweist.

3. Schüttelvorrichtung (1) nach Anspruch 1,
**dadurch gekennzeichnet,**
**dass** die motorische Verstelleinrichtung (27) ein an der beweglichen bzw. verfahrbaren Einrichtung (7) angeordnetes Primärteil (28) und ein ortsfest angeordnetes Sekundärteil (29) aufweist.

4. Schüttelvorrichtung (1) nach Anspruch 1 oder 2,
**dadurch gekennzeichnet,**
**dass** die motorische Verstelleinrichtung (27) einen Elektromotor (30), insbesondere einen Drehstrom-Linearmotor, umfasst, wobei das Gehäuse (31) des Elektromotors (30) ortsfest und der Abtrieb (32) an der beweglichen bzw. verfahrbaren Einrichtung (7) angeordnet ist.

5. Schüttelvorrichtung (1) nach Anspruch 1 oder 2,
**dadurch gekennzeichnet,**
**dass** die motorische Verstelleinrichtung (27) einen Hydraulik- oder Pneumatikantrieb umfasst, wobei das Gehäuse des Hydraulik- oder Pneumatikantriebs ortsfest und der Abtrieb an der beweglichen bzw. verfahrbaren Einrichtung (7) angeordnet ist.

6. Schüttelvorrichtung (1) nach einem der vorhergehenden Ansprüche,
**dadurch gekennzeichnet,**
**dass** die Regeleinrichtung (26) mindestens einen an der beweglichen bzw. verfahrbaren Einrichtung (7) angeordneten Sensor (33) zur Erfassung der Ist-Position (I) und einen Regler (34) mit einem Sollwertgeber (35) und einer über eine Leistungsstelle (36) auf die Verstelleinrichtung (27) geschaltete Stellgröße (x) umfasst.

7. Schüttelvorrichtung (1) nach Anspruch 6,
**dadurch gekennzeichnet,**
**dass** der Sensor (33) als Wegsensor ausgebildet ist.

8. Schüttelvorrichtung (1) nach einem der vorhergehenden Ansprüche,
**dadurch gekennzeichnet,**
**dass** über die Regeleinrichtung (26) eine beliebige Soll-Nullposition (N) der beweglichen bzw. verfahrbaren Einrichtung (7) vorgebbar ist.

9. Verfahren zum Hin- und Herbewegen eines Körpers (2) entlang einer Achse desselben, insbesondere einer Walze (2) einer eine Faserstoffbahn herstellenden Maschine, mit den Schritten:
einen ersten, mit dem Körper (2) in Richtung der Körperachse verbundenen Exzenterantrieb (11) mit einem ersten Motor vorzusehen,
einen zweiten, mit dem Körper (2) in Richtung der Körperachse verbundenen Exzenterantrieb (12) mit einem zweiten Motor vorzusehen,
wobei die Exzenterlage der beiden Exzenterantriebe (11, 12) gegeneinander verstellbar ist, um den Hub der Hin- und Herbewegung des Körpers (2) einzustellen, und
wobei die beiden Exzenterantriebe (11, 12) auf bzw. in einer gemeinsamen und beweglichen bzw. verfahrbaren Einrichtung (7) gelagert sind, und
ein System (18) zur Zentrierung bzw. zur Beibehaltung eines gemeinsamen Nullpunkts (N) zwischen dem Körper (2) und der Einrichtung (7) in Bezug auf von außen wirkende Störgrößen vorzusehen,
**dadurch gekennzeichnet,**
**dass** als System (18) eine von einer Regeleinrichtung (26) beaufschlagte motorische Verstelleinrichtung (27) vorgesehen wird.

## Claims

1. Shaking apparatus (1) for moving a body (2) to and fro along an axis of the same, in particular a roll (2) of a machine which manufactures a web of fibrous material, which machine has a first eccentric drive (11) which is connected to the body (2) in the direction of the body axis and has a first motor (24) and a second eccentric drive (12) which is connected to the body (2) in the direction of the body axis and has a second motor (25), it being possible for the eccentric position of the two eccentric drives (11, 12) to be adjusted with respect to one another, in order to set the stroke of the to-and-fro movement of the body (2), and the two eccentric drives (11, 12) being mounted on or in a common device (7) which can be moved or displaced and has a system (18) for centring or for maintaining a common zero point (N) between the body (2) and the device (7) in relation to disturbance variables which act from the outside, **characterized in that** a motor-driven adjusting device (27) which is loaded by a regulating device (26) is provided as system (18).

2. Shaking apparatus (1) according to Claim 1, **characterized in that** the motor-driven adjusting device (27) has a primary part (28) which is arranged at a fixed location and a secondary part (29) which is arranged on the movable or displaceable device (7).

3. Shaking apparatus (1) according to Claim 1, **characterized in that** the motor-driven adjusting device (27) has a primary part (28) which is arranged on the movable or displaceable device (7) and a secondary part (29) which is arranged at a fixed location.

4. Shaking apparatus (1) according to Claim 1 or 2, **characterized in that** the motor-driven adjusting device (27) comprises an electric motor (30), in particular a three-phase linear motor, the housing (31) of the electric motor (30) being arranged at a fixed location and the output means (32) being arranged on the movable or displaceable device (7).

5. Shaking apparatus (1) according to Claim 1 or 2, **characterized in that** the motor-driven adjusting device (27) comprises a hydraulic or pneumatic drive, the housing of the hydraulic or pneumatic drive being arranged at a fixed location and the output means being arranged on the movable or displaceable device (7).

6. Shaking apparatus (1) according to one of the preceding claims, **characterized in that** the regulating device (26) comprises at least one sensor (33) which is arranged on the movable or displaceable device (7) for detecting the actual position (I) and a regulator (34) having a setpoint generator (35) and a correcting variable (x) which is forwarded to the adjusting device (27) via a power output (36).

7. Shaking apparatus (1) according to Claim 6, **characterized in that** the sensor (33) is configured as a displacement sensor.

8. Shaking apparatus (1) according to one of the preceding claims, **characterized in that** any desired setpoint zero position (N) of the movable or displaceable device (7) can be predefined via the regulating device (26).

9. Method for moving a body (2) to and fro along an axis of the same, in particular a roll (2) of a machine which manufactures a web of fibrous material, having the following steps:
providing a first eccentric drive (11) which is connected to the body (2) in the direction of the body axis and has a first motor,
providing a second eccentric drive (12) which is connected to the body (2) in the direction of the body axis and has a second motor,
it being possible for the eccentric position of the two eccentric drives (11, 12) to be adjusted with respect to one another, in order to set the stroke of the to-and-fro movement of the body (2), and
the two eccentric drives (11, 12) being mounted on or in a common device (7) which can be moved or displaced, and
providing a system (18) for centring or for maintaining a common zero point (N) between the body (2) and the device (7) in relation to disturbance variables which act from the outside,
**characterized in that** a motor-driven adjusting device (27) which is loaded by a regulating device (26) is provided as system (18).

## Revendications

1. Dispositif (1) pour agiter un corps (2) en va-et-vient le long d'un axe de celui-ci, en particulier un cylindre (2) d'une machine de fabrication d'une bande de matière fibreuse, qui comprend un premier entraînement excentrique (11) avec un premier moteur (24), relié au corps (2) dans la direction de l'axe du corps, et un deuxième entraînement excentrique (12) avec un deuxième moteur (25), relié au corps (2) dans la direction de l'axe du corps, dans lequel la position excentrique des deux entraînements excentriques (11, 12) l'un par rapport à l'autre est réglable, afin de régler la course du mouvement de va-et-vient du corps (2), et dans lequel les deux entraînements excentriques (11, 12) sont montés sur ou dans un dispositif commun et mobile ou déplaçable (7), et qui comprend un système (18) pour le centrage ou la conservation d'un point neutre commun (N) entre le corps (2) et le dispositif (7) par rapport à des grandeurs perturbatrices agissant de l'extérieur, **caractérisé en ce qu'**il est prévu comme système (18) un dispositif de déplacement motorisé (27) commandé par un dispositif de régulation (26).

2. Dispositif d'agitation (1) selon la revendication 1, **caractérisé en ce que** le dispositif de déplacement motorisé (27) comprend une pièce primaire (28) localement fixe et une pièce secondaire (29) disposée sur le dispositif mobile ou déplaçable (7).

3. Dispositif d'agitation (1) selon la revendication 1, **caractérisé en ce que** le dispositif de déplacement motorisé (27) comprend une pièce primaire (28) disposée sur le dispositif de déplacement mobile ou déplaçable (7) et une pièce secondaire (29) localement fixe.

4. Dispositif d'agitation (1) selon la revendication 1 ou 2, **caractérisé en ce que** le dispositif de déplacement motorisé (27) comprend un moteur électrique (30), en particulier un moteur linéaire à courant triphasé, dans lequel le corps (31) du moteur électrique (30) est fixe et la sortie (32) est disposée sur le dispositif mobile ou déplaçable (7).

5. Dispositif d'agitation (1) selon la revendication 1 ou 2, **caractérisé en ce que** le dispositif de déplacement motorisé (27) comprend un entraînement hydraulique ou pneumatique, dans lequel le corps de l'entraînement hydraulique ou pneumatique est fixe et la sortie est disposée sur le dispositif mobile ou déplaçable (7).

6. Dispositif d'agitation (1) selon l'une quelconque des revendications précédentes, **caractérisé en ce que** le dispositif de régulation (26) comprend au moins un capteur (33) disposé sur le dispositif mobile ou déplaçable (7) pour détecter la position réelle (I) et un régulateur (34) avec un générateur de valeur de consigne (35) et une grandeur de réglage (x) connectée au dispositif de déplacement (27) par l'intermédiaire d'un point de puissance (36).

7. Dispositif d'agitation (1) selon la revendication 6, **caractérisé en ce que** le capteur (33) est un détecteur de course.

8. Dispositif d'agitation (1) selon l'une quelconque des revendications précédentes, **caractérisé en ce qu'**une position neutre de consigne (N) quelconque du dispositif mobile ou déplaçable (7) peut être prédéterminée par le dispositif de régulation (26).

9. Procédé pour agiter un corps (2) en va-et-vient le long d'un axe de celui-ci, en particulier un cylindre (2) d'une machine de fabrication d'une bande de matière fibreuse, comportant les étapes suivantes:
- prévoir un premier entraînement excentrique (11) avec un premier moteur, relié au corps (2) dans la direction de l'axe du corps,
- prévoir un deuxième entraînement excentrique (12) avec un deuxième moteur, relié au corps (2) dans la direction de l'axe du corps,
- dans lequel la position excentrique des deux entraînements excentriques (11, 12) l'un par rapport à l'autre est réglable, afin de régler la course du mouvement de va-et-vient du corps (2), et
- dans lequel les deux entraînements excentriques (11, 12) sont montés sur ou dans un dispositif commun et mobile ou déplaçable (7), et
- prévoir un système (18) pour le centrage ou la conservation d'un point neutre commun (N) entre le corps (2) et le dispositif (7) par rapport à des grandeurs perturbatrices agissant de l'extérieur,
**caractérisé en ce que**
- on prévoit comme système (18) un dispositif de déplacement motorisé (27) commandé par un dispositif de régulation (26).
